# EUROPÄISCHE PATENTSCHRIFT

(11) **EP 2 792 450 B1**
(45) Veröffentlichungstag und Bekanntmachung des Hinweises auf die Patenterteilung: **30.12.2015**
(21) Anmeldenummer: 13186867.1
(22) Anmeldetag: 01.10.2013
(51) Int. Cl.: B24B 9/04, B24B 21/04, B24B 29/00, B24D 13/10, B08B 1/02

(54) **Maschine zum Entgraten**
Machine for deburring
Machine d'ébavurage

(30) Priorität: 19.04.2013 EP 13164463
(43) Veröffentlichungstag der Anmeldung: 22.10.2014
(73) Patentinhaber: ARKU MASCHINENBAU GMBH, 76532 Baden-Baden (DE)
(72) Erfinder: Sauerbeck, Sebastian, 76137 Karlsruhe (DE); Kröplin, Dirk, 77652 Offenburg (DE)
(74) Vertreter: Durm & Partner

(56) Entgegenhaltungen:
- EP-A2- 1 215 010
- WO-A1-2004/039536
- WO-A1-2007/012438
- DE-A1- 10 011 064

## Beschreibung

Die Erfindung betrifft eine Maschine zum Entgraten von vorzugsweise ebenen Werkstücken, insbesondere von Blechteilen

Beim Einbringen von Löchern, Ausnehmungen und dergleichen, insbesondere durch Stanzen, Laserschneiden, Plasmaschneiden oder Brennschneiden, in Stahlblech, das durchaus einige Millimeter dick sein kann, bilden sich störende Grate. Diese können mittels spezieller Bürsten maschinell entfernt bzw. abgeschliffen werden.

Bekannt sind Entgratmaschinen mit horizontal umlaufenden Riemen, die eine Vielzahl nebeneinander angeordneter Bürsten als Schleifbesatz tragen. Diese Bürsten bestehen vorzugsweise aus einem fächerartigen Paket von Schleifpapier und/oder Schleifvlies. Das zu entgratende Werkstück wird quer zur Bewegungsrichtung der Bürsten vorgeschoben. Dabei streichen die Ränder der Schleifpapiere bzw. Schleifvliese quer zur Vorschubrichtung des Werkstücks über dessen Oberfläche und entfernen dadurch die überstehenden Grate. Wichtig ist eine gewisse Flexibilität der Bürsten, so dass diese ein Stück weit in die ausgeschnittenen Ausnehmungen eindringen können.

Aufgrund des mechanischen Abriebs verschleißen die Bürsten relativ schnell. In regelmäßigen Abständen müssen deshalb die Bürsten ausgetauscht werden. Je mehr Bürsten nebeneinander angeordnet sind, desto teurer und aufwendiger ist der Austausch.

DE 100 11 064 A1 beschreibt eine Vorrichtung zur Reinigung von WerkstückOberflächen mit einem endlos umlaufenden Reinigungsband, das zwischen Laufrollen geführt ist. Das Reinigungsband ist als ein Bürstenriemen ausgebildet, der mit Borsten versehen ist, welche sich senkrecht zur Reinigungsebene erstrecken. Der Bürstenriemen besteht aus einem Innenband und einem Außenband, das durch Schlitze oder Kerben in einzelne Segmente unterteilt ist, aus denen die Borsten jeweils in Form eines Büschels hervorstehen.

EP 1 910 024 B1 beschreibt eine Vorrichtung zum Entfernen der Oxidschicht von Schnittflächen und/oder Schnittkanten eines Werkstücks sowie zum Entgraten der Kanten. Das Werkstück wird dabei zwischen oberen und unteren Fördereinrichtungen quer zur Umlaufrichtung der Fördereinrichtungen durchgeführt bzw. durchgezogen. Die Bearbeitungselemente sind an einem Riemen angeordnet, der als Keilriemen ausgebildet sein kann. Eine Vielzahl von Bearbeitungselementen ist nebeneinander bzw. hintereinander auf der Außenseite des Keilriemens befestigt, beispielsweise mittels einer Befestigungsschraube. Die Bearbeitungselemente können entweder mit Borsten versehen sein, welche einem struppigen Pinsel bzw. einem Büschel ähneln, oder auch als Schleifpapiere ausgebildet sein, wobei zwischen den Schleifpapieren Stützelemente angeordnet sind. Alternativ können die Bearbeitungseinheiten auch mit dem Keilriemen verschraubt, verklebt, vergossen, verstanzt oder verschweißt sein.

Bei den herkömmlichen Maschinen ist der Austausch der verschlissenen Bearbeitungselemente umständlich und zeitraubend, denn die Bearbeitungselemente müssen von dem Band oder Riemen, auf dem sie befestigt sind, abgeschraubt werden. Anschließend müssen neue bzw. erneuerte Bürsten montiert werden. Je breiter die Maschine ist, desto länger ist der mit Bearbeitungseinheiten bestückte Riemen, und es müssen dementsprechend viele Bearbeitungseinheiten demontiert und wieder anmontiert werden. Der komplette Austausch eines Bürstensatzes kann deshalb mehrere Stunden dauern. Zudem besteht die Gefahr, dass eine Bearbeitungseinheit oder Bürste nicht korrekt montiert wird, so dass sie sich im Betrieb lockert oder gar abfällt. Schrauben und Gewinde sind überdies verschleißanfällig.

WO 2004/039536 A1 beschreibt eine Vorrichtung zum Bearbeiten eines band- oder plattenförmigen metallischen Werkstücks, insbesondere zum Entfernen der Oxidschicht von Schnittflächen und/oder Schnittkanten des Werkstücks. Es ist eine Fördereinrichtung vorgesehen, welche Bürsten Im Bereich des zu bearbeitenden Werkstücks annähernd linear vorbeiführt. Die Fördereinrichtung umfasst einen Keilriemen aus Gummi und/oder Kunststoff bzw. Kunstkautschuk. Auf den Keilriemen sind vorzugsweise aus Gummi oder Kunststoff gebildete Träger für die Bürsten geschraubt, genietet, geklebt, geschweißt oder eingeklipst. Eine Befestigung der Bürsten durch Einklipsen würde einen harten, wenig flexiblen Keilriemen erfordern. Es besteht ferner die Gefahr, dass sich die eingekiipsten Träger im laufenden Betrieb vom Keilriemen lösten.

Das der Erfindung zugrunde liegende Problem besteht also darin, bei einer Maschine mit den Merkmalen des Oberbegriffs von Patentanspruch 1 die dem Verschleiß unterliegenden Bearbeitungseinheiten so an dem bzw. den umlaufenden Treibriemen lösbar zu befestigen, dass ein schneller und einfacher Austausch möglich ist, dass die Halterung den hohen mechanischen Beanspruchungen im Betrieb standhält, und dass speziell die verschleißenden Teile kostengünstig herstellbar sind.

Die gestellte Aufgabe wird gelöst durch die kennzeichnenden Merkmale des ersten Patentanspruchs.

Erfindungsgemäß sind an den endlos umlaufenden Treibriemen spezielle Bürstenhalter befestigt, die eine Stecklasche aufweisen. Die eigentlichen Bürstenträger, die den Schleifbesatz tragen, sind auf die Stecklaschen der Bürstenhalter formschlüssig aufschiebbar und verrasten in ihrer Endposition selbsttätig.

Bevorzugt sind die Bürstenhalter als flache L-förmige Befestigungswinkel ausgebildet, wobei ein Schenkel mit dem Treibriemen fest verbunden und der andere Schenkel nach außen abgewinkelt ist, vorzugsweise annähernd rechtwinklig. Dabei bildet das freie Ende des abgewinkelten Schenkels die Stecklasche.

Die Bürstenträger können einfach von Hand auf die Bürstenhalter aufgeschoben werden. Für die Montage ist kein Werkzeug notwendig, insbesondere müssen keine Schrauben gelöst und wieder angezogen werden. Aufgrund der formschlüssigen Verbindung zwischen Bürstenträger und Bürstenhalter und der selbsttätigen Verrastung sitzen die Bürstenträger fest und sicher auf den Bürstenhaltern und können sich im laufenden Betrieb nicht lockern oder gar lösen. Zur Demontage muss einfach nur die Verrastung gelöst und anschließend der Bürstenträger von der Stecklasche des Bürstenhalters abgezogen werden. Der Austausch der Bürsten erfordert deshalb nur noch einen Bruchteil der Zeit im Vergleich zu herkömmlichen Maschinen mit aufgeschraubten oder anderweitig befestigten Bearbeitungselementen. Durch den Entfall zusätzlicher Befestigungsmittel wie insbesondere Schrauben, Muttern oder Gewinde lassen sich vor allem die Bürstenträger kostengünstig als Einmalartikel herstellen.

Vorzugsweise weisen die als Befestigungswinkel ausgebildeten Bürstenhalter im Bereich der Abwinkelung eine Ausnehmung auf, welche eine Rastkante bildet, und weisen die Bürstenträger eine federnde Rastzunge auf, welche beim Aufschieben die Ausnehmung des Bürstenhalters durchsetzt und bei Erreichen der Endposition dessen Rastkante hintergreift. Eine solche federnde Rastzunge hat den Vorteil, dass sie aufgrund der Federwirkung leicht und sicher selbsttätig einrastet, sobald die korrespondierende Rastkante hintergriffen wird. Umgekehrt lässt sich eine solche Rastzunge sehr leicht wieder entrasten, indem sie gegen die Federkraft gedrückt wird, um den Hintergriff der Rastkante aufzuheben und es dadurch zu ermöglichen, den Bürstenträger ohne weiteres von dem Bürstenhalter abzuziehen.

Bei einer besonders bevorzugten Ausführungsform bildet der Rand der Ausnehmung des Befestigungswinkels eine Rastnase, und hat die Rastzunge eine Aussparung, in welche diese Rastnase bei Erreichen der Endposition einschnappt. Die Rastkante ist in diesem Fall eine Hinterkante der Rastnase. Es sind jedoch auch andere Rastmittel wie zum Beispiel Kerben, Vorsprünge, Keile oder federbelastete Elemente denkbar, mit deren Hilfe der Bürstenträger bei Erreichen seiner Endposition auf dem Befestigungswinkel selbsttägig verrastet.

Das Lösen der Verrastung wird erleichtert, wenn das frei federnde Ende der Rastzunge eine Druckfläche aufweist, auf die mit einem oder zwei Fingern gedrückt werden kann, um die Rastzunge um ein ausreichendes Maß zu biegen.

Der Bürstenträger hat vorteilhaft eine Grundplatte mit einer im Wesentlichen ebenen Unterseite, auf welcher der dem Verschleiß unterliegende Schleifbesatz aufgebracht ist. Die Unterseite kann einen umlaufenden überhöhten Rand aufweisen. Der Schleifbesatz besteht vorzugsweise aus einem Paket von Schleifpapieren und/oder Schleifvliesen. Diese lassen sich gut auf die ebene Unterseite aufkleben, um zusammen mit dem Bürstenträger eine Art Bürste zu bilden. Solche Bürsten haben gegenüber flächigen Schleifmitteln wie zum Beispiel Schleifklötze den Vorteil, dass sie flexibel sind und somit ein Stück weit in Ausnehmungen des Werkstücks eindringen können, um störende Grate nicht nur an der Oberseite bzw. Unterseite des Werkstücks zu entfernen, sondern auch die Kanten der Ausnehmungen bzw. Löcher zu verrunden.

In bevorzugter und vorteilhafter Ausführung ist der Bürstenträger einstückig aus Kunststoff hergestellt, beispielsweise durch Spritzgießen. Damit wird der Bürstenträger nicht nur sehr kostengünstig in der Herstellung, sondern hat auch eine Reihe weiterer vorteilhafter Eigenschaften: Die formschlüssige Steckverbindung zwischen Bürstenhalter und Bürstenträger lässt sich optimal realisieren, wenn der Bürstenträger aus Kunststoff besteht, der L-förmige Bürstenhalter dagegen aus Metall. Aufgrund der begrenzten Nachgiebigkeit und Elastizität des Kunststoffs ist ein fester Sitz des Bürstenträgers auf dem Bürstenhalter selbst dann gewährleistet, wenn beide Teile mit Toleranz hergestellt wurden. Vor allem aber gleitet Kunststoff gut auf Metall, so dass sowohl das Aufstecken wie auch das Abziehen des Bürstenträgers auf bzw. von dem Bürstenhalter keine Probleme bereitet. Schließlich lassen sich in spritzgegossenem Kunststoff auch komplizierte Formen leicht realisieren.

Vorteilhaft weist der Bürstenträger zwei Halteprofile auf, welche auf der Grundplatte ausgebildet sind und sich in Aufschubrichtung erstrecken. Die Halteprofile bilden Nutenschlitze, die gegeneinander weisen, um die Ränder der Stecklasche aufzunehmen.

Sowohl die Nutenschlitze zur Aufnahme der Stecklasche als auch die federnde Rastzunge lassen sich im Spritzgussverfahren sehr gut ausbilden, so dass insgesamt ein präzises und stabiles Formteil kostengünstig hergestellt werden kann. Ist der Schleifbesatz, also das Paket von Schleifpapieren und/oder Schleifvliesen verschlissen, kann einfach die gesamte Bürsteneinheit einschließlich des Bürstenträgers ausgetauscht werden. Die einmalige Verwendung des Bürstenträgers fällt kostenmäßig kaum ins Gewicht, hat aber den Vorteil, dass die für die mechanische Zuverlässigkeit entscheidende Verbindung zwischen Bürstenträger und Bürstenhalter jeweils durch ein fabrikneues Teil hergestellt wird.

Ein Ausführungsbeispiel der Erfindung wird nachstehend unter Bezugnahme auf die Abbildungen näher erläutert.

Es zeigen:
- Figur 1: die Bearbeitungseinheiten einer Maschine zum beidseitigen Entgraten eines Blechteils, von vorne;
- Figur 2: einen Teil der Bearbeitungseinheiten von Figur 1, perspektivisch in größerem Maßstab;
- Figur 3a, 3b: einen einzelnen Bürstenhalter mit Bürste, perspektivisch bzw. von der Seite;
- Figur 4: einen Bürstenhalter, perspektivisch;
- Figur 5a, 5b: eine Bürste, perspektivisch bzw. von hinten;
- Figur 6: den Bürstenhalter von Figur 4 in einer Bearbeitungseinheit mit zugehöriger Bürste, perspektivisch;
- Figur 7a, 7b: die Montage der Bürste, perspektivisch.

In Figur 1 ist nur der wesentliche Teil einer Entgratmaschine zu sehen, soweit sie für das Verständnis der Erfindung wesentlich sind. Zwei Bearbeitungseinheiten 1 a und 1b sind parallel und mit einem definierten Abstand, abhängig der Dicke des zu bearbeitenden Teils, übereinander angeordnet. Jede der beiden Bearbeitungseinheiten 1a und 1b verfügt über eine Vielzahl von Bürsten, die nebeneinander angeordnet sind. Ein Blechteil 2, das entgratet werden soll, wird senkrecht zur Zeichenebene zwischen den beiden Bearbeitungseinheiten 1 a und 1 b hindurchgeführt. Gleichzeitig werden die Bürsten quer zur Vorschubrichtung bewegt. Die Bürsten der oberen Bearbeitungseinheit 1a streichen dabei über die Oberseite des Blechteils 2, während gleichzeitig die Bürsten der unteren Bearbeitungseinheit 1b die Unterseite des Blechteils 2 entgraten.

Figur 2 lässt erkennen, dass die Bürsten der beiden Bearbeitungseinheiten 1a, 1b auf einem Treibriemen 3 sitzen. Der Treibriemen 3 ist endlos ausgeführt und läuft zwischen zwei Riemenrädern um, wobei in Figur 2 nur das rechte Riemenrad 4 zu sehen ist. Angetrieben wird die Maschine durch einen - hier nicht dargestellten - elektrischen Antrieb, der das Riemenrad 4 in Drehung versetzt. Da der Treibriemen 3 elastisch ist und mit Spannung über das Riemenrad 4 gelegt ist, überträgt sich die Drehung des Riemenrads 4 auf den Treibriemen 3. An der Außenseite des Treibriemens 3 sind schmale Bürstenhalter 5 montiert. An ihrem unteren Ende tragen die Bürstenhalter 5 die Bürsten, welche aus einem Bürstenträger 6 und einem Schleifbesatz 7 bestehen. Die Bürsten bewegen sich im Wesentlichen quer zur Vorschubrichtung des Blechteils 3 (vgl. Figur 1), hier also parallel zur Zeichenebene.

Die Figuren 3a und 3b lassen Details eines Bürstenhalters 5 und des zugehörigen Bürstenträgers 6 mit Schleifbesatz 7 erkennen. Figur 4 lässt das Profil des Bürstenhalters 5 erkennen, wohingegen die nachfolgenden Figuren 5 und 5b weitere Einzelheiten des Bürstenträgers 6 erkennen lassen.

Die Bürstenhalter 5 sind aus Bandstahl hergestellt und sind als L-förmig gebogener Befestigungswinkel 8 ausgebildet. Der lange Schenkel 9a und der kurze Schenkel 9b bilden einen Winkel von etwas weniger als 90 Grad (vgl. Figur 4). Das freie Ende des kurzen Schenkels 9b bildet eine Stecklasche 10 mit abgerundeten Ecken. Der lange Schenkel 9a hat Befestigungslöcher 11, mit deren Hilfe der Haltewinkel 8 auf den Treibriemen 3 (Figur 2) geschraubt werden kann. Im Bereich der Abwinkelung ist eine rechteckige Ausnehmung 12 vorgesehen. Der Rand der Ausnehmung 12 bildet eine Rastnase 13, die nach unten weist.

Aus den Figuren 5a und 5b wird die konstruktive Ausgestaltung des Bürstenträgers 6 deutlich. Dieser ist aus einem Stück aus Kunststoff durch Spritzgießen hergestellt. Der Bürstenträger 6 hat die Grundform eines rechteckigen Quaders mit einer rechteckigen Grundplatte 14. An der Unterseite der Grundplatte 14 ist der Schleifbesatz 7 aufgebracht. Bei diesem Ausführungsbeispiel besteht der Schleifbesatz 7 aus einem Paket von Schleifpapieren 15, zwischen denen jeweils ein Stützvlies 16 angeordnet ist. Dieses Paket bildet eine Art Bürste, die in Querrichtung - in Figur 3b senkrecht zur Zeichenebene - eine gewisse Flexibilität aufweist. Die Schleifpapiere 15 und die Stützvliese 16 sind mit ihren Oberkanten auf die ebene Unterseite der Grundplatte 14 aufgeklebt. Ein überstehender umlaufender Rand 17 stabilisiert das Paket und unterstützt die Klebung.

Die Grundplatte 14 trägt an ihrer Oberseite zwei Halteprofile 18a, 18b. Diese erstrecken sich parallel zu den Schmalseiten der Grundplatte 14 und haben im Querschnitt die Grundform eines L. Die Halteprofile 18a, 18b bilden nach rechts bzw. links offene Nutenschlitze 19a, 19b, welche gegeneinander weisen. Die Halteprofile 18a, 18b umfassen ferner nach unten, zur Grundplatte 14 hin weisende Klemmstege 20a, 20b. Auf der Oberseite der Grundplatte 14 sind ferner Keilflächen 21 a, 21 b vorgesehen.

An der Grundplatte 14 ist eine Rastzunge 22 angeformt. Diese steht freitragend zwischen den Halteprofilen 18a, 18b (vgl. Fig. 5b). Die Rastzunge 22 hat eine annähernd rechteckige Aussparung 23. Die Breite der Rastzunge 22 korrespondiert mit der Ausnehmung 12 des Bürstenhalters 5; die Breite der Aussparung 23 korrespondiert mit der Breite der Rastnase 13 (Figur 4). Im Bereich des frei federnden Endes der Rastzunge 22 sind ebene Druckflächen 24 ausgebildet, die dem Niederdrücken von Hand dienen.

Zur Montage wird der Bürstenträger 6 so zu dem Befestigungswinkel 8 ausgerichtet, dass die Nutenschlitze 19a, 19b mit der Stecklasche 10 fluchten (vgl. Figur 6). Dann wird der Bürstenträger 6 in horizontaler Richtung auf den Befestigungswinkel 8 aufgeschoben. Dabei dringt die Stecklasche 10 in die vorne offenen Nutenschlitze 19a, 19b ein. In Figur 7a ist der Bürstenträger 6 etwa halb aufgeschoben. Bei Erreichen der Endposition verrastet der Bürstenträger 6 selbsttätig mit dem Befestigungswinkel 8, in dem das frei federnde Ende der Rastzunge 22 die Ausnehmung 12 durchsetzt und die Rastnase 13 umschlingt (Figur 7b). Dabei überragt das Ende der Rastzunge 22 den langen Schenkel 9a des Befestigungswinkel 8 (vgl. Figur 3b).

Zur Demontage wird einfach Druck mit dem Finger auf die Druckflächen 24 ausgeübt, so dass die federnde Rastzunge 22 niedergedrückt wird und sich von der Rastnase 13 löst. Der Bürstenträger 6 kann dann leicht vom Befestigungswinkel 8 abgezogen werden, wobei die Stecklasche 10 wieder aus den Nutenschlitzen 19a, 19b der Halteprofile 18a, 18b herausrutscht.

### Bezugszeichen

- 1a, 1b: Bearbeitungseinheit
- 2: Blechteil
- 3: Treibriemen
- 4: Riemenrad
- 5: Bürstenhalter
- 6: Bürstenträger
- 7: Schleifbesatz
- 8: Befestigungswinkel (Bürstenhalter)
- 9a, 9b: Schenkel
- 10: Stecklasche
- 11: Befestigungslöcher
- 12: Ausnehmung
- 13: Rastnase
- 14: Grundplatte (von 6)
- 15: Schleifpapier
- 16: Stützvlies
- 17: Rand
- 18a, 18b: Halteprofile
- 19a, 19b: Nutenschlitze
- 20a, 20b: Klemmstege
- 21a, 21b: Keilflächen
- 22: Rastzunge
- 23: Aussparung
- 24: Druckfläche

## Patentansprüche

1. Maschine zum Entgraten von Werkstücken, insbesondere von Blechteilen, mittels Bürsten und/oder Schleifen, mit
mindestens einem endlos umlaufenden Treibriemen (3),
einer Vielzahl von an den Treibriemen (3) befestigten Bürstenhaltern (5), an den Bürstenhaltern(5) lösbar befestigten Bürstenträgern (6), die einen Schleifbesatz tragen,
**dadurch gekennzeichnet, dass**
die Bürstenhalter (5) mit dem Treibriemen (3) fest verbunden sind und eine Stecklasche (10) aufweisen,
die Bürstenträger (6) auf die Stecklaschen (10) der Bürstenhalter (5) formschlüssig aufschiebbar sind und bei Erreichen ihrer Endposition mit dem Bürstenhalter (5) selbsttätig verrasten.

2. Maschine nach Anspruch 1, **dadurch gekennzeichnet, dass** die Bürstenhalter (5) als flache L-förmige Befestigungswinkel (8) ausgebildet sind, wobei ein Schenkel (9a) mit dem Treibriemen (3) fest verbunden ist und der andere Schenkel (9b) nach außen abgewinkelt ist und das freie Ende des abgewinkelten Schenkels (9b) die Stecklasche (10) bildet.

3. Maschine nach Anspruch 2, **dadurch gekennzeichnet, dass**
die Befestigungswinkel (8) im Bereich der Abwinkelung eine Ausnehmung (12) haben, welche eine Rastkante bildet,
die Bürstenträger (6) eine federnde Rastzunge (22) aufweisen, welche beim Aufschieben die Ausnehmung (12) des zugehörigen Befestigungswinkels (8) durchsetzt und bei Erreichen der Endposition die Rastkante des Befestigungswinkels (8) hintergreift.

4. Maschine nach Anspruch 2 oder 3, **dadurch gekennzeichnet, dass**
der Rand der Ausnehmung (12) eine Rastnase (13) bildet,
die Rastzunge (22) eine Aussparung (23) hat, in welche die Rastnase (13) bei Erreichen der Endposition einschnappt.

5. Maschine nach Anspruch 3 oder 4, **dadurch gekennzeichnet, dass** das frei federnde Ende der Rastzunge (22) eine Druckfläche (24) aufweist, welche zum Lösen der Verrastung mit dem Befestigungswinkel (8) dient.

6. Maschine nach einem der Ansprüche 1 bis 5, **dadurch gekennzeichnet, dass** die Bürstenträger (6) eine Grundplatte (14) haben, auf deren Unterseite der Schleifbesatz (7) aufgebracht ist.

7. Maschine nach Anspruch 6, **dadurch gekennzeichnet, dass** auf der Grundplatte (14) zwei Halteprofile (18a, 18b) vorgesehen sind, welche sich in Aufschubrichtung erstrecken und gegeneinander weisende Nutenschlitze (19a, 19b) haben.

8. Maschine nach Anspruch 6 oder 7, **dadurch gekennzeichnet, dass** die Rastzunge (22) sich parallel und im Abstand zur Grundplatte (14) in Aufschubrichtung erstreckt.

9. Maschine nach einem der Ansprüche 1 bis 8, **dadurch gekennzeichnet, dass** der Bürstenträger (6) einstückig aus Kunststoff hergestellt ist.

10. Maschine nach Anspruch 9, **dadurch gekennzeichnet, dass** auf die Unterseite des Bürstenträgers (6) ein Paket von Schleifpapieren (15) und/oder Schleifvliesen aufgeklebt ist.

## Claims

1. A machine for deburring workpieces, particularly sheet metal components, by means of brushes and/or grinding including at least one endless rotating drive belt (3), a plurality of brush holders (5) fastened to the drive belt (3), brush supports (6), which are releasably fastened to the brush holders (5) and carry a grinding element, **characterised in that** the brush holders (5) are rigidly connected to the drive belt (3) and include an insertion lugs (10), the brush supports (6) are slidable in a positively locking manner on to the insertion lugs (10) of the brush holders (5) and automatically lock to the brush holders (5) when they reach their end position.

2. A machine as claimed in Claim 1, **characterised in that** the brush holders (5) are constructed in the form of flat, L-shaped fastening brackets (8), whereby one limb (9a) is rigidly connected to the drive belt (3) and the other limb (9b) is angled outwardly and the free end of the angled limb (9b) constitutes the insertion lug (10).

3. A machine as claimed in Claim 2, **characterised in that** the fastening brackets (8) have an opening (12) in the vicinity of the bend, which defines a locking edge, the brush supports (6) include a resilient locking tongue (22) which passes through the opening (12) of the associated fastening bracket (8), when it is pushed on, and engages behind the locking edge of the fastening bracket when the end position is reached.

4. A machine as claimed in Claim 2 or 3, **characterised in that** the edge of the opening (12) defines a locking lug (13), the locking tongue (22) has an opening (23) into which the locking lug (13) snaps, when the end position is reached.

5. A machine as claimed in Claim 3 or 4, **characterised in that** the freely resilient end of the locking tongue (22) has a pressure surface (24), which serves to release the locking to the fastening bracket (8).

6. A machine as claimed in one of Claims 1 to 5, **characterised in that** the brush supports have a base plate (14), to the underside of which the grinding element (7) is attached.

7. A machine as claimed in Claim 6, **characterised in that** provided on the base plate (14) there are two mounting profiles (18a, 18b), which extend in the sliding on direction and have channel slots (19a, 19b) directed against one another.

8. A machine as claimed in Claim 6 or 7, **characterised in that** the locking tongue (22) extends parallel to and spaced from the base plate (14) in the sliding on direction.

9. A machine as claimed in one of Claims 1 to 8, **characterised in that** the brush support (6) is of one-piece plastic construction.

10. A machine as claimed in Claim 9, **characterised in that** secured by adhesive to the underside of the brush support (6) there is a packet of grinding papers (15) and/or grinding mats.

## Revendications

1. Machine d'ébavurage de pièces, en particulier de pièces de tôle, au moyen de brosses et/ou de meules, avec
au moins une courroie d'entraînement tournant sans fin (3),
une multiplicité de supports de brosses (5) fixés à la courroie d'entraînement (3),
des porte-brosses (6) fixés de façon détachable aux supports de brosses (5), qui portent une garniture de meulage,
**caractérisée en ce que** les supports de brosses (5) sont attachés solidement à la courroie d'entraînement (3) et présentent une patte d'engagement (10),
les porte-brosses (6) peuvent être chaussés par emboîtement sur les pattes d'engagement (10) supports des brosses (5) et sont encliquetés automatiquement avec le support de brosse (5) lorsqu'ils atteignent leur position finale.

2. Machine selon la revendication 1, **caractérisée en ce que** les supports de brosse (5) sont réalisés en forme de cornières de fixation en L plates (8), dans laquelle une aile (9a) est attachée solidement à la courroie d'entraînement (3) et l'autre aile (9b) est coudée vers l'extérieur et l'extrémité libre de l'aile coudée (9b) forme la patte d'engagement (10).

3. Machine selon la revendication 2, **caractérisée en ce que** les cornières de fixation (8) comportent dans la région du coude un évidement (12), qui forme une arête d'encliquetage, les porte-brosses (6) présentent une languette d'encliquetage élastique (22), qui lors de l'engagement traverse l'évidement (12) de la cornière de fixation correspondante (8) et s'accroche derrière l'arête d'encliquetage de la cornière de fixation (8) lorsqu'elle atteint sa position finale.

4. Machine selon la revendication 2 ou 3, **caractérisée en ce que** le bord de l'évidement (12) forme un ergot d'encliquetage (13), la languette d'encliquetage (22) comporte une découpe (23), dans laquelle l'ergot d'encliquetage (13) vient s'encliqueter lorsqu'elle atteint sa position finale.

5. Machine selon la revendication 3 ou 4, **caractérisée en ce que** l'extrémité librement élastique de la languette d'encliquetage (22) présente une face de pression (24), qui sert pour libérer l'encliquetage avec la cornière de fixation (8).

6. Machine selon l'une quelconque des revendications 1 à 5, **caractérisée en ce que** les porte-brosses (6) comportent une plaque de base (14), sur le côté inférieur de laquelle la garniture de meulage (7) est déposée.

7. Machine selon la revendication 6, **caractérisée en ce qu'**il est prévu sur la plaque de base (14) deux profilés de retenue (18a, 18b), qui s'étendent dans la direction d'avancement et qui présentent des fentes rainurées (19a, 19b) tournées l'une vers l'autre,

8. Machine selon la revendication 6 ou 7, **caractérisée en ce que** la languette d'encliquetage (22) s'étend parallèlement et à distance de la plaque de base (14) dans la direction d'avancement.

9. Machine selon l'une quelconque des revendications 1 à 8, **caractérisée en ce que** les porte-brosses (6) sont fabriqués d'un seul tenant en matière plastique

10. Machine selon la revendication 9, **caractérisée en ce qu'**un paquet de papier émeri (15) et/ou de nappe abrasive est collé sur le côté inférieur du porte-brosse (6).
